# EUROPÄISCHE PATENTSCHRIFT

(11) **EP 0 725 813 B1**
(45) Veröffentlichungstag und Bekanntmachung des Hinweises auf die Patenterteilung: **20.05.1998**
(21) Anmeldenummer: 94930200.4
(22) Anmeldetag: 20.10.1994
(51) Int. Cl.: C11D 1/83, C11D 17/00

(54) **VERWENDUNG VON DETERGENSGEMISCHEN ZUR HERSTELLUNG VON TOILETTENSTEINEN**
USE OF DETERGENT MIXTURES FOR TOILET FRESHENING BLOCKS
UTILISATION DE MELANGES DETERGENTS POUR LA FABRICATION DE BLOCS DESODORISANTS POUR TOILETTES

(30) Priorität: 29.10.1993 DE 4337032
(43) Veröffentlichungstag der Anmeldung: 14.08.1996
(73) Patentinhaber: Henkel Kommanditgesellschaft auf Aktien, 40191 Düsseldorf (DE)
(72) Erfinder: SCHMID, Karl, 40822 Mettmann (DE); SYLDATH, Andreas, 40789 Monheim (DE); KISCHKEL, Ditmar, 40789 Monheim (DE); BAUER, Volker, 40589 Düsseldorf (DE); SCHMIDT, Wolfgang, 40789 Monheim (DE); BECKER, Anke, 45359 Essen (DE); JAESCHKE, Edgar, 70794 Filderstadt (DE)
(86) Internationale Anmeldenummer: EP9403456
(87) Internationale Veröffentlichungsnummer: WO9511958

(56) Entgegenhaltungen:
- EP-A- 0 619 367
- WO-A-93/19155
- US-A- 4 043 931

## Beschreibung

### Gebiet der Erfindung

Die Erfindung betrifft die Verwendung von Gemischen ausgewählter anionischer und nichtionischer Tenside zur Herstellung von Toilettensteinen.

### Stand der Technik

Toilettensteine stellen Reinigungsmittel in fester Anbietungsform dar, die mit Hilfe einer Vorrichtung entweder in den Spülkasten eingehängt oder unter dem Innenrand des WC's befestigt werden. Ihre Aufgabe besteht darin, die Toilette während des Spülvorgangs oberflächlich zu reinigen und insbesondere durch Freisetzung von Duftstoffen unangenehme Gerüche zu überdecken. Üblicherweise werden zu ihrer Herstellung Tenside, Buildersubstanzen, anorganische Salze und natürlich Duft- und Farbstoffe eingesetzt.

Aus dem Stand der Technik sind eine Vielzahl von Formulierungen bekannt. In der **US-A-4,534,879** (Procter & Gamble) werden beispielsweise feste Reinigungsmittel beansprucht, die als Tensidkomponente Alkylsulfate mit 9 bis 15 Kohlenstoffatomen, Alkylbenzolsulfonate und wasserunlösliche anorganische Salze enthalten.

Aus der **EP-A 0 014 979** (Henkel) sind Toilettensteine bekannt, die als anionische Tenside Alkylbenzolsulfonate, Alkylsulfate und Olefinsulfonate sowie als nichtionische Tenside Fettalkohol- bzw. Alkylphenolethoxylate enthalten.

Weitere Toilettensteine auf Basis von anionischen Tensiden mit Sulfat- und/oder Sulfonatstruktur sind beispielsweise aus den Schriften **EP-A 018 679, EP-A 0 114 427, EP-A 0 114 429, EP-A 0 122 664, EP-A 0 167 210, EP-A 0 184 416 und EP-A 0 206 725** geläufig.

In der **EP-A 0 268 967** (Henkel) werden Toilettensteine offenbart, die typischerweise 22 % Natriumlaurylsulfat, 12 % Kokosfettsäuremonoethanolamid, 2 % Borax, 48 % Natriumsulfat, 5 % Natriumcitrat, 6 % Pine oil und 5 % Farbstoff enthalten.

Es hat sich nun erwiesen, daß die Produkte des Stands der Technik aus anwendungstechnischer Sicht nicht immer zufriedenstellend sind. Ein besonderes Interesse besteht vor allem an Produkten mit einer verzögerten Auflösegeschwindigkeit, d. h. Toilettensteine mit einer verbesserten Spülzahl. Weiterhin gilt es Formulierungen zu entwickeln, die im Hinblick auf ihre Verarbeitbarkeit (Knetbarkeit, Formstabilität, Versumpfungsneigung etc.) Vorteile bieten und einen stabileren Schaum besitzen.

Die Aufgabe der Erfindung hat somit darin bestanden, derartige Produkte zur Verfügung zu stellen.

### Beschreibung der Erfindung

Gegenstand der Erfindung ist die Verwendung von Detergensgemischen zur Herstellung von Toilettensteinen, enthaltend
a) Fettalkoholsulfate der Formel (I)

   **R**^{**1**}**O-SO**_{**3**}**X** (I)

   in der R¹ für einen linearen oder verzweigten Alkyl-und/oder Alkenylrest mit 6 bis 18 Kohlenstoffatomen und X für ein Alkali- oder Erdalkalimetall, Ammonium, Alkylammonium, Alkanolammonium oder Glucammonium steht,
b) Fettalkoholethersulfate der Formel (II),

   **R**^{**2**}**O-(CH**_{**2**}**CH**_{**2**}**O)**_{**m**}**SO**_{**3**}**X** (II)

   in der R² für einen linearen oder verzweigten Alkyl-und/oder Alkenylrest mit 6 bis 18 Kohlenstoffatomen, m für Zahlen von 1 bis 10 und X für ein Alkali- oder Erdalkalimetall, Ammonium, Alkylammonium, Alkanolammonium oder Glucammonium steht, und
c1) Alkyl- und/oder Alkenyloligoglykoside der Formel (III),

   **R**^{**3**}**-O-[G]**_{**p**} (III)

   in der R³ für einen Alkyl- und/oder Alkenylrest mit 6 bis 22 Kohlenstoffatomen, G für einen Zuckerrest mit 5 oder 6 Kohlenstoffatomen und p für eine Zahl zwischen 1 und 10 steht, und/oder
c2) Fettsäure-N-alkylpolyhydroxyalkylamide der Formel (IV), in der R⁴CO für einen aliphatischen Acylrest mit 6 bis 22 Kohlenstoffatomen, R⁵ für Wasserstoff, einen Alkyl-oder Hydroxyalkylrest mit 1 bis 4 Kohlenstoffatomen und [Z] für einen linearen oder verzweigten Polyhydroxyalkylrest mit 3 bis 12 Kohlenstoffatomen und 3 bis 10 Hydroxylgruppen steht.
Überraschenderweise wurde gefunden, daß die erfindungsgemäße Verwendung der Detergensgemische zu Toilettensteinen führt, die sich gegenüber Produkten des Marktes durch eine höhere Lebensdauer, d.h. höhere Löslichkeitsverzögerung, verbesserten Schaum und leichtere Verarbeitbarkeit auszeichnen.

### Fettalkoholsulfate

Fettalkoholsulfate, die auch als Alkylsulfate bezeichnet werden, stellen bekannte anionische Tenside dar, die vorzugsweise durch Sulfatierung von nativen Fettalkoholen oder synthetischen Oxoalkoholen und nachfolgende Neutralisation erhalten werden.

Typische Beispiele für Fettalkoholsulfate, die als Komponente a) in Betracht kommen, stellen die Natriumsalze von Sulfatierungsprodukten des Capronalkohols, Caprylalkohols, 2-Ethylhexylalkohols, Caprinalkohols, Laurylalkohols, Myristylalkohols, Cetylalkohols, Palmoleylalkohols, Stearylalkohols, Isostearylalkohols, Oleylalkohols, Elaidylalkohols, Petroselinylalkohols, Linolylalkohols, Linolenylalkohols, Elaeostearylalkohols, Arachylalkohols, Gadoleylalkohols, Behenylalkohols und Erucylalkohols sowie solchen technischen Alkoholschnitten dar, die durch Hydrierung nativer Fettsäuremethylesterfraktionen oder von Aldehyden aus der Roelen'schen Oxosynthese gewonnen werden. Vorzugsweise werden Fettalkoholsulfate mit 12 bis 18 und insbesondere 12 bis 14 Kohlenstoffatomen eingesetzt. Typische Beispiele hierfür sind technische C_{12/14}- bzw. C_{12/18}-Kokosfettalkoholsulfate in Form ihrer Natriumsalze.

### Fettalkoholethersulfate

Auch Fettalkoholethersulfate stellen bekannte großtechnische Aniontenside dar, die durch Sulfatierung von Fettalkoholethoxylaten und nachfolgende Neutralisation erhalten werden.

Typische Beispiele für Fettalkoholethersulfate, die die Komponente b) ausmachen, stellen die Natriumsalze von Sulfatierungsprodukten der Addukte von 1 bis 10, vorzugsweise 2 bis 5 Mol Ethylenoxid an Capronalkohol, Caprylalkohol, 2-Ethylhexylalkohol, Caprinalkohol, Laurylalkohol, Myristylalkohol, Cetylalkohol, Palmoleylalkohol, Stearylalkohol, Isostearylalkohol, Oleylalkohol, Elaidylalkohol, Petroselinylalkohol, Linolylalkohol, Linolenylalkohol, Elaeostearylalkohol, Arachylalkohol, Gadoleylalkohol, Behenylalkohol und Erucylalkohol sowie solchen technischen Alkoholschnitten dar, die durch Hydrierung von nativen Fettsäuremethylesterfraktionen oder Aldehyden aus der Roelen'schen Oxosynthese gewonnen werden. Vorzugsweise werden Fettalkoholethersulfate mit 12 bis 18 und insbesondere 12 bis 14 Kohlenstoffatomen und einem Ethoxylierungsgrad im Bereich von 2 bis 5 eingesetzt. Typische Beispiele hierfür sind technische C_{12/14}- bzw. C_{12/18}-Kokosfettalkoholethersulfate in Form ihrer Natriumsalze, die eine konventionelle oder auch eingeengte Homologenverteilung aufweisen können.

### Alkyl- und/oder Alkenyloligoglykoside

Alkyl- und Alkenyloligoglykoside stellen bekannte Stoffe dar, die nach den einschlägigen Verfahren der präparativen organischen Chemie erhalten werden können. Stellvertretend für das umfangreiche Schrifttum sei hier auf die Schriften EP-**A1-0 301 298** und **WO-A-90/3977** verwiesen. Die Alkyl- und/oder Alkenyloligoglykoside können sich von Aldosen bzw. Ketosen mit 5 oder 6 Kohlenstoffatomen, vorzugsweise der Glucose ableiten. Die bevorzugten Alkyl- und/oder Alkenyloligoglykoside sind somit Alkyl- und/oder Alkenyloligoglucoside.

Die Indexzahl p in der allgemeinen Formel (III) gibt den Oligomerisierungsgrad (DP-Grad), d. h. die Verteilung von Mono- und Oligoglykosiden an und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt. Vorzugsweise werden Alkylund/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,4 liegt.

Der Alkyl- bzw. Alkenylrest R³ kann sich von primären Alkoholen mit 6 bis 11, vorzugsweise 8 bis 10 Kohlenstoffatomen ableiten. Typische Beispiele sind Capronalkohol, Caprylalkohol, Caprinalkohol und Undecylalkohol sowie deren technische Mischungen, wie sie beispielsweise bei der Hydrierung von technischen Fettsäuremethylestern oder im Verlauf der Hydrierung von Aldehyden aus der Roelen'schen Oxosynthese anfallen. Bevorzugt sind Alkyloligoglucoside der Kettenlänge C₈-C₁₀ (DP = 1 bis 3), die als Vorlauf bei der destillativen Auftrennung von technischem C₈-C₁₈-Kokosfettalkohol anfallen und mit einem Anteil von weniger als 6 Gew.-% C₁₂-Alkohol verunreinigt sein können sowie Alkyloligoglucoside auf Basis technischer C_{9/11}-Oxoalkohole (DP = 1 bis 3).

Der Alkyl- bzw. Alkenylrest R³ kann sich ferner auch von primären Alkoholen mit 12 bis 22, vorzugsweise 12 bis 14 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, sowie deren technische Gemische, die wie oben beschrieben erhalten werden können. Bevorzugt sind Alkyloligoglucoside auf Basis von gehärtetem C_{12/14}-Kokosalkohol mit einem DP von 1 bis 3.

### Fettsäure-N-alkylpolyhydroxyalkylamide

Bei den Fettsäure-N-alkylpolyhydroxyalkylamiden handelt es sich ebenfalls um bekannte Stoffe, die üblicherweise durch reduktive Aminierung eines reduzierenden Zuckers mit Ammoniak, einem Alkylamin oder einem Alkanolamin und nachfolgende Acylierung mit einer Fettsäure, einem Fettsäurealkylester oder einem Fettsäurechlorid erhalten werden können. Hinsichtlich der Verfahren zu ihrer Herstellung sei auf die US-Patentschriften **US 1 985 424, US 2 016 962** und **US 2 703 798** sowie die Internationale Patentanmeldung **WO 92/06984** verwiesen. Eine Übersicht zu diesem Thema von H.Kelkenberg findet sich in **Tens.Surf.Det. 25, 8 (1988).**

Vorzugsweise leiten sich die Fettsäure-N-alkylpolyhydroxyalkylamide von reduzierenden Zuckern mit 5 oder 6 Kohlenstoffatomen, insbesondere von der Glucose ab. Die bevorzugten Fettsäure-N-alkylpolyhydroxyalkylamide stellen daher **Fettsäure-N-alkylglucamide** dar, wie sie durch die Formel (**V**) wiedergegeben werden: Vorzugsweise werden als Fettsäure-N-alkylpolyhydroxyalkylamide Glucamide der Formel (**V**) eingesetzt, in der R⁵ für Wasserstoff oder eine Amingruppe steht und R⁴CO für den Acylrest der Capronsäure, Caprylsäure, Caprinsäure, Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Arachinsäure, Gadoleinsäure, Behensäure oder Erucasäure bzw. derer technischer Mischungen steht. Besonders bevorzugt sind Fettsäure-N-alkylglucamide der Formel (**V**), die durch reduktive Aminierung von Glucose mit Methylamin und anschließende Acylierung mit Laurinsäure oder C_{12/14}-Kokosfettsäure bzw. einem entsprechenden Derivat erhalten werden. Weiterhin können sich die Polyhydroxyalkylamide auch von Maltose und Palatinose ableiten.

### Fettsäurealkanolamide

Die Detergensgemische können als weitere fakultative Bestandteile Fettsäurealkanolamide der Formel (VI) enthalten, in der R⁶CO für einen aliphatischen Acylrest mit 6 bis 22 Kohlenstoffatomen, Z¹ für einen Hydroxyalkylrest mit 2 bis 4 Kohlenstoffatomen und Z² für Z¹ oder Wasserstoff steht. Auch hierbei handelt es sich um bekannte Zusatzstoffe, die gewöhnlich durch Kondensation von Fettsäuren mit Alkanolaminen hergestellt werden.

Typische Beispiele sind Kondensationsprodukte von Capronsäure, Caprylsäure, Caprinsäure, Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Arachinsäure, Gadoleinsäure, Behensäure oder Erucasäure bzw. deren technischen Mischungen mit Monoethanolamin, und Diethanolamin. Vorzugsweise werden Fettsäurealkanolamide der Formel (**VI**) eingesetzt, in der R⁶CO für einen Acylrest mit 12 bis 18 Kohlenstoffatomen, Z¹ für einen Hydroxyethylrest und Z² für Z¹ oder Wasserstoff steht. Besonders bevorzugt ist der Einsatz von C_{12/14}- bzw. C_{12/18}-Kokosfettsäuremono- bzw. -diethanolamid.

### Fettalkoholethoxylate

Als weitere fakultative Komponenten können in den erfindungsgemäßen Detergensgemischen Fettalkoholethoyxlate der Formel (**VII**) enthalten sein,

**R**^{**7**}**O-(CH**_{**2**}**CH**_{**2**}**O)**_{**n**}**H** (VII)

in der R⁷ für einen linearen oder verzweigten Alkyl- und/oder Alkenylrest mit 12 bis 18 Kohlenstoffatomen und n für Zahlen von 20 bis 50 steht. Auch diese Stoffe stellen bekannte großtechnische Produkte dar, die für gewöhnlich durch basenkatalysierte Anlagerung von Ethylenoxid an primäre Alkohole hergestellt werden. In Abhängigkeit der verwendeten Katalysatoren (z.B. Natriummethylat oder calcinierter Hydrotalcit) können die Ethoxylate eine konventionelle oder eingeengte Homologenverteilung aufweisen.

Typische Beispiele stellen Anlagerungsprodukte von 20 bis 50, vorzugsweise 25 bis 40 Mol an technische Kokosfettalkohole mit 12 bis 18, vorzugsweise 12 bis 14 Kohlenstoffatomen dar.

### Zusammensetzung der Detergensgemische

Die erfindungsgemäß zu verwendenden Tensidgemische können folgende vorteilhafte Zusammensetzung aufweisen:
50 bis 98 Gew.-% Fettalkoholsulfate,
1 bis 15 Gew.-% Fettalkoholethersulfate,
1 bis 15 Gew.-% Alkyl- und/oder Alkenyloligoglykoside und/oder
1 bis 15 Gew.-% Fettsäure-N-alkylpolyhydroxyalkylamide.

Der Anteil der fakultativen Komponenten gemäß der Formeln (**VI**) und (**VII**) kann 1 bis 15, vorzugsweise 3 bis 10 Gew.-% betragen. Als Maßgabe gilt dabei, daß sich alle Prozentanteile zu 100 Gew.-% ergänzen.

### Herstellung trockener Anbietungsformen

Die erfindungsgemäßen Detergensgemische werden vorzugsweise wasserfrei, beispielsweise in Form von Pulvern, Granulaten, Extrudaten oder Nadeln eingesetzt.
a) **Sprühneutralisation/Sprühtrocknung.** Zur Herstellung der Pulver kann man sich üblicher Techniken bedienen. Es ist beispielsweise möglich, die sauren Sulfatierungsprodukte der Fettalkohole und Fettalkoholethoxylate gemeinsam oder getrennt einer Sprühneutralisation zu unterwerfen und den trockenen Pulvern wasserfreie Glykoside und/oder Polyhydroxyfettsäureamide zuzusetzen. Ferner ist es möglich, wäßrige Mischungen der Komponenten herzustellen und gemeinsam zu sprühtrocknen. Gleichfalls können bereits getrocknete Pulver der einzelnen Komponenten beispielsweise in einem Schaufelmischer der Fa.Lödige oder einem Sprühmischer der Fa.Schugi zu den Detergensgemischen verarbeitet werden. Zu Einzelheiten der Sprühtrocknung bzw. Sprühneutralisation von Tensiden sei auf **ROEMPP Chemielexikon, 9. Aufl., Thieme-Verlag, Stuttgart, 1992, S.4259/4260** verwiesen.
b) **Heißdampftrocknung.** Unter dem Begriff "Heißdampftrocknung" ist eine spezielle Sprühtrocknung unter Ausschluß von Luftsauerstoff in Gegenwart von überhitztem Wasserdampf zu verstehen. Das Prinzip dieses neuartigen technischen Verfahrens ist von der Anmelderin in ihrer Deutschen Patentanmeldung **DE-A1 40 30 688** offengelegt worden.
   Dem Verfahren liegt das Prinzip zugrunde, daß durch Kondensation des Heißdampfes auf dem kühleren Einsatzgut und Abgabe der Kondensationswärme an das zu trocknende Gut eine spontane Aufheizung des wäßrigen Tropfens auf die Siedetemperatur des Wassers unter Arbeitsbedingungen, bei Normaldruck also auf Temperaturen von etwa 100°C, stattfindet. Diese Siedetemperatur wird als Mindesttemperatur während des gesamten Trocknungszeitraums im Guttropfen beibehalten. Ein erwünschter Effekt der Heißdampftrocknung der erfindungsgemäß zu verwendenden Detergensgemische ist darin zu sehen, daß ein getrocknetes Gut mit hoher innerer Oberfläche gewonnen wird, welches sich besonders leicht in Wasser lösen bzw. dispergieren läßt.
   Grundsätzlich gilt, daß im geschlossenen System mit einem Wasserdampfkreislaufstrom gearbeitet wird, dem der verdampfte Wasseranteil des Einsatzgutes entzogen wird, während der insbesondere im Trocknungsschritt abgegebene Energiebetrag dem Kreislaufstrom wieder zugeführt wird. Während bei der konventionellen Sprühtrocknung ein Arbeiten bei höheren Temperaturen stets mit der Gefahr einer partiellen Verkohlung des zu trocknenden Gutes verbunden ist, macht hier die Abwesenheit von Luftsauerstoff Trocknungstemperaturen von 200 bis 250°C ohne weiteres möglich. Der abgezogene Wasserdampfteilstrom kann nach der Reinigung von mitgetragenen Gutanteilen vorteilhafterweise als Brauchdampf anderweitiger Verwendung zugeführt werden.
c) **SKET-Granulierung.** Eine weitere Möglichkeit besteht darin, die Detergensgemische einer sogenannten SKET-Granulierung zu unterwerfen. Hierunter ist eine Granulierung unter gleichzeitiger Trocknung zu verstehen, die vorzugsweise batchweise oder kontinuierlich in der Wirbelschicht erfolgt. Dabei können die Tenside vorzugsweise in Form wäßriger Pasten gleichzeitig oder nacheinander über eine oder mehrere Düsen in die Wirbelschicht eingebracht werden. Bevorzugt eingesetzte Wirbelschicht-Apparate besitzen Bodenplatten mit Abmessungen von 0,4 bis 5 m. Vorzugsweise wird die SKET-Granulierung bei Wirbelluftgeschwindigkeiten im Bereich von 1 bis 8 m/s durchgeführt. Der Austrag der Granulate aus der Wirbelschicht erfolgt vorzugsweise über eine Größenklassierung der Granulate. Die Klassierung kann beispielsweise mittels einer Siebvorrichtung oder durch einen entgegengeführten Luftstrom (Sichterluft) erfolgen, der so reguliert wird, daß erst Teilchen ab einer bestimmten Teilchengröße aus der Wirbelschicht entfernt und kleinere Teilchen in der Wirbelschicht zurückgehalten werden. Üblicherweise setzt sich die einströmende Luft aus der beheizten oder unbeheizten Sichterluft und der beheizten Bodenluft zusammen. Die Bodenlufttemperatur liegt dabei zwischen 80 und 400, vorzugsweise 90 und 350°C. Vorteilhafterweise wird zu Beginn der SKET-Granulierung eine Startmasse, beispielsweise Natriumsulfat oder ein SKET-Granulat aus einem früheren Versuchsansatz, vorgelegt. In der Wirbelschicht verdampft das Wasser aus der Tensidpaste, wobei angetrocknete bis getrocknete Keime entstehen, die mit weiteren Mengen Tensid umhüllt, granuliert und wiederum gleichzeitig getrocknet werden.
d) **Extrusion.** In einer weiteren bevorzugten Ausführungsform der Erfindung werden die Detergensgemische in einer Schneckenpresse homogenisiert und verfestigt. Die Extrusion erfolgt über eine Lochscheibe, so daß Preßstränge entstehen, die nach bekannten Verfahren zu Extrudaten oder Nadeln gewünschter Form und Abmessung mechanisch zerkleinert werden können.
e) **Strukturbrecher**. Schließlich besteht die Möglichkeit, die trockenen Detergensgemische mit hydrophoben Strukturbrechern, beispielsweise einem Anlagerungsprodukt von 3 Mol Ethylenoxid an einen C_{12/14}-Kokosfettalkohol, zu vermischen und anschließend mechanisch zu verfestigen. Der flüssige Strukurbrecher wird vom trockenen Pulver aufgesogen und führt zu einer "Marmorierung" des Tensidkorns. Auf diese Weise werden beispielsweise nach Granulierung bzw. Extrusion Produkte mit besonders hoher innerer Oberfläche erhalten. Zur Verfestigung des Korns können ferner Polyethylenglycole mit Molekulargewichten im Bereich von 10.000 bis 100.000 zugesetzt werden.

### Hilfs- und Zusatzstoffe

Unter Hilfs- und Zusatzstoffen sind die nichttensidischen Bestandteile der Rezepturen handelsüblicher Toilettensteine zu verstehen, die mit den Detergensgemischen vermischt und anschließend in die gewünschte Form gebracht werden.

Die Detergensgemische werden in der Regel wasserfrei eingesetzt. Zur leichteren Plastifizierung kann ihnen jedoch als Hilfsstoff Wasser in einer Menge von 1 bis 10, vorzugsweise 2 bis 6 Gew.-% - bezogen auf die Mischung - zugesetzt werden.

Als weitere Hilfs- und Zusatzstoffe kommen aorganische Salze, insbesondere Natriumsulfat, Natriumcarbonat und/oder Natriumchlorid in Betracht, deren Anteil in Summe 25 bis 75, vorzugsweise 30 bis 60 Gew.-% - bezogen auf das Endprodukt - ausmachen kann. In einer bevorzugten Ausführungsform werden Detergensgemische in Form von SKET-Granulaten eingesetzt, die beispielsweise den erforderlichen Anteil an Natriumsulfat herstellungsbedingt enthalten.

Von weiterer Bedeutung als Zusatzstoffe sind des ferner feste oder flüssige Builder, wie beispielsweise Zeolith A, Nitrilotriacetat, Ethylendiamintetraacetat oder Natriumcitrat. Ihre Anteile können 5 bis 15, vorzugsweise 8 bis 12 Gew.-% - bezogen auf das Endprodukt - ausmachen. Schließlich enthalten die Toilettensteine in aller Regel noch Farb- und Duftstoffe, üblicherweise in Mengen von 1 bis 5 Gew.-% - bezogen auf das Endprodukt.

### Gewerbliche Anwendbarkeit

Die erfindungsgemäßen Detergensgemische lassen sich als Tensidkomponenten zur Herstellung von Toilettensteinen einsetzen. Produkte auf dieser Basis zeichnen sich durch eine hohe Löslichkeitsverzögerung, d.h. lange Lebensdauer, eine verbesserte Schaumbeständigkeit und leichtere Verarbeitbarkeit aus.

Die folgenden Beispiele sollen den Gegenstand der Erfindung näher erläutern, ohne ihn darauf einzuschränken.

### Beispiele

### I. Rezepturen

**Tab.1:**

| Erfindungsgemäße und Vergleichsrezepturen Prozentangaben als %-Aktivsubstanz; Parfum- und Farbstoffe ad % Aktivsubstanz | | | | | | |
|---|---|---|---|---|---|---|
| | R1 % | R2 % | R3 % | R5 % | R5 % | R6 % |
| Sulfopon^{(R)} LS 35 | 25 | 25 | 25 | 25 | 25 | 25 |
| Texapon^{(R)} N 70 | 6 | 4 | 3 | 3 | 6 | 3 |
| Plantaren^{(R)} APG 600 | 6 | 4 | 3 | - | - | - |
| Glucamid | - | - | - | 3 | - | - |
| Maranil^{(R)} A 55 | - | - | - | - | - | 3 |
| Comperlan^{(R)} 100 | - | 10 | 9 | 9 | 9 | 9 |
| Dehydol^{(R)} TA 25 | 6 | - | 3 | 3 | 3 | 3 |
| Natriumsulfat | 25 | 25 | 25 | 25 | 25 | 25 |
| Natriumchlorid | 25 | 25 | 25 | 25 | 25 | 25 |
| Natriumcitrat | 7 | 7 | 5 | 5 | 5 | 5 |
| Legende: **Sulfopon**^{**(R)**} **LS 35** : C_{12/14}-Kokosfettalkoholsulfat-Na-Salz; **Texapon**^{**(R)**} **N70** : C_{12/14}-Kokosfettalkohol2EO-sulfat-Na-Salz; **Plantaren**^{**(R)**} **APG 600** : C_{12/14}-Kokosalkyloligoglucosid (DP = 1,3); **Glucamid** : C_{12/14}-Kokosfettsäure-N-methylglucamid **Maranil(**^{**R**}**) A55** : Dodecylbenzolsulfonat-Na-Salz; **Comperlan**^{**(R)**} **100** : C_{12/14}-Kokosfettsäureethanolamid; **Dehydol**^{**(R)**} **TA 25** : Talgalkohol25EO-Addukt; Produkte der Henkel KGaA, Düsseldorf/FRG. | | | | | | |

### II. Anwendungstechnische Prüfung

Toilettensteine entsprechend der erfindungsgemäßen Rezepturen R1 bis R4 und der Vergleichsrezepturen R5 und R6 wurden nach folgenden Kriterien beurteilt:
a) Verarbeitbarkeit (V):
   I (weniger hart) bis VI (extrem hart)
b) Zusammenhalt der Masse (Z):
   I (sehr leicht formbar) bis VI (praktisch nicht formbar)
c) Lebensdauer (Zahl der Spülungen, L)
d) Basisschaum der Detergensmischung (S⁰) sowie Schaumhöhe nach 20 min (S²⁰) gemäß der Schlagschaummethode (DIN 53 902-II).

Die Ergebnisse sind in Tab.2 zusammengefaßt:

**Tab. 2 :**

| Anwendungstechnische Prüfungenn | | | | | | |
|---|---|---|---|---|---|---|
| Bsp. | Rezeptur | V | Z | L | S⁰ ml | S²⁰ ml |
| 1 | R1 | II | II | 530 | 110 | 90 |
| 2 | R2 | II | I | 520 | 110 | 90 |
| 3 | R3 | I | I | 550 | 110 | 90 |
| 4 | R4 | I | II | 525 | 110 | 95 |
| V1 | R5 | III | II | 278 | 50 | 20 |
| V2 | R6 | VI | V | 212 | 80 | 70 |

## Patentansprüche

1. Verwendung von Detergensgemischen zur Herstellung von Toilettensteinen, enthaltend
a) Fettalkoholsulfate der Formel (I)
**R**^{**1**}**O-SO**_{**3**}**X** (I)
in der R¹ für einen linearen oder verzweigten Alkyl-und/oder Alkenylrest mit 6 bis 18 Kohlenstoffatomen und X für ein Alkali- oder Erdalkalimetall, Ammonium, Alkylammonium, Alkanolammonium oder Glucammonium steht,
b) Fettalkoholethersulfate der Formel (II),
**R**^{**2**}**O-(CH**_{**2**}**CH**_{**2**}**O)**_{**m**}**SO**_{**3**}**X** (II)
in der R² für einen linearen oder verzweigten Alkyl-und/oder Alkenylrest mit 6 bis 18 Kohlenstoffatomen, m für Zahlen von 1 bis 10 und X für ein Alkali- oder Erdalkalimetall, Ammonium, Alkylammonium, Alkanolammonium oder Glucammonium steht, und
c1) Alkyl- und/oder Alkenyloligoglykoside der Formel (III),
**R**^{**3**}**-O-[G]**_{**p**} (III)
in der R³ für einen Alkyl- und/oder Alkenylrest mit 6 bis 22 Kohlenstoffatomen, G für einen Zuckerrest mit 5 oder 6 Kohlenstoffatomen und p für eine Zahl zwischen 1 und 10 steht, und/oder
c2) Fettsäure-N-alkylpolyhydroxyalkylamide der Formel (IV), in der R⁴CO für einen aliphatischen Acylrest mit 6 bis 22 Kohlenstoffatomen, R⁵ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 12 Kohlenstoffatomen und 3 bis 10 Hydroxylgruppen steht.

2. Verwendung nach Anspruch 1, **dadurch gekennzeichnet,** daß die Detergensgemische als weitere Bestandteile Fettsäurealkanolamide der Formel (**VI**) enthalten, in der R⁶CO für einen aliphatischen Acylrest mit 6 bis 22 Kohlenstoffatomen, Z¹ für einen Hydroxyalkylenrest mit 2 bis 4 Kohlenstoffatomen und Z² für Z¹ oder Wasserstoff steht.

3. Verwendung nach den Ansprüchen 1 und 2, **dadurch gekennzeichnet,** daß die Detergensgemische als weitere Bestandteile Fettalkoholethoxylate der Formel (**VII**) enthalten,
**R**^{**7**}**O-(CH**_{**2**}**CH**_{**2**}**O)**_{**n**}**H** (VII)
in der R⁷ für einen linearen oder verzweigten Alkyl-und/oder Alkenylrest mit 12 bis 18 Kohlenstoffatomen und n für Zahlen von 20 bis 50 steht.

4. Verwendung nach den Ansprüchen 1 bis 3, **dadurch gekennzeichnet,** daß die Detergensgemische
50 bis 98 Gew.-% Fettalkoholsulfate,
1 bis 15 Gew.-% Fettalkoholethersulfate,
1 bis 15 Gew.-% Alkyl- und/oder Alkenyloligoglykoside und/oder
1 bis 15 Gew.-% Fettsäure-N-alkylpolyhydroxyalkylamide enthalten, mit der Maßgabe, daß sich die Mengen zu 100 Gew.-% ergänzen.

5. Verwendung nach den Ansprüchen 1 bis 4, **dadurch gekennzeichnet,** daß die Detergensgemische in Form von Pulvern, Granulaten, Extrudaten oder Nadeln eingesetzt werden.

## Claims

1. The use of detergent mixtures for the production of toilet blocks containing
a) fatty alcohol sulfates corresponding to formula (**I**):
**R**^{**1**}**O-SO**_{**3**}**X** (I)
in which R¹ is a linear or branched alkyl and/or alkenyl radical containing 6 to 18 carbon atoms and X is an alkali metal or alkaline earth metal, ammonium, alkyl ammonium, alkanolammonium or glucammonium,
b) fatty alcohol ether sulfates corresponding to formula (**II**):
**R**^{**2**}**O-(CH**_{**2**}**CH**_{**2**}**O)**_{**m**}**SO**_{**3**}**X** (II)
in which R² is a linear or branched alkyl and/or alkenyl radical containing 6 to 18 carbon atoms, m is a number of 1 to 10 and X is an alkali or alkaline earth metal, ammonium, alkyl ammonium, alkanolammonium or glucammonium, and
c1) alkyl and/or alkenyl oligoglycosides corresponding to formula (**III**):
**R**^{**3**}**-O-[G]**_{**p**} (III)
in which R³ is an alkyl and/or alkenyl radical containing 6 to 22 carbon atoms, G is a sugar unit containing 5 or 6 carbon atoms and p is a number of 1 to 10, and/or
C2) fatty acid N-alkyl polyhydroxyalkyl amides corresponding to formula (IV): in which R⁴CO is an aliphatic acyl radical containing 6 to 22 carbon atoms, R⁵ is hydrogen, an alkyl or hydroxyalkyl radical containing 1 to 4 carbon atoms and [Z] is a linear or branched polyhydroxyalkyl radical containing 3 to 12 carbon atoms and 3 to 10 hydroxyl groups.

2. The use claimed in claim 1, **characterized in that** the detergent mixtures contain as further constituents fatty acid alkanolamides corresponding to formula (**VI**): in which R⁶CO is an aliphatic acyl radical containing 6 to 22 carbon atoms, Z¹ is a hydroxyalkylene radical containing 2 to 4 carbon atoms and Z² has the same meaning as Z¹ or is hydrogen.

3. The use claimed in claims 1 and 2, **characterized in that** the detergent mixtures contain as further constituents fatty alcohol ethoxylates corresponding to formula (**VII**):
**R**^{**7**}**O-(CH**_{**2**}**CH**_{**2**}**O)**_{**n**}**H** (VII)
in which R⁷ is a linear or branched alkyl and/or alkenyl radical containing 12 to 18 carbon atoms and n is a number of 20 to 50.

4. The use claimed in claims 1 to 3, **characterized in that** the detergent mixtures contain
50 to 98% by weight of fatty alcohol sulfates,
1 to 15% by weight of fatty alcohol ether sulfates,
1 to 15% by weight of alkyl and/or alkenyl oligoglycosides and/or
1 to 15% by weight of fatty acid N-alkyl polyhydroxyalkyl amides, with the proviso that the quantities add up to 100% by weight.

5. The use claimed in claims 1 to 4, **characterized in that** the detergent mixtures are used in the form of powders, granules, extrudates or needles.

## Revendications

1. Utilisation de mélanges détergents pour la fabrication de blocs désodorisants pour toilettes, contenant
a) des sulfates d'alcool gras de formule (I)
R¹O-SO₃X (I)
dans laquelle R¹ représente un radical alkyle et/ou alcényle linéaire ou ramifié ayant de 6 à 18 atomes de carbone et X représente un métal alcalin ou alcalino-terreux, l'ammonium, l'alkylammonium, l'alcanolammonium ou le glucammonium,
b) des éthers sulfates d'alcool gras de formule (II)
R²O-(CH₂CH₂O)ₘSO₃X (II)
dans laquelle R² représente un radical alkyle ou alcényle linéaire ou ramifié ayant de 6 à 18 atomes de carbone, m représente un nombre allant de 1 à 10 et X représente un métal alcalin ou alcalino-terreux, un ammonium, un alkyle ammonium, un alcanolammonium ou le glucammonium, et
c1) des alkyl- et/ou alcényloligoglycosides de formule (III),
R³-O-[G]ₚ (III)
dans laquelle R³ représente un radical alkyle et/ou alcényle ayant de 6 à 22 atomes de carbone, G représente un radical sucre ayant 5 ou 6 atomes de carbone et p représente un nombre compris entre 1 et 10, et/ou
c2) des N-alkylpolyhydroxyalkylamides d'acides gras de formule (IV), dans laquelle R⁴CO représente un radical acyle aliphatique ayant de 6 à 22 atomes de carbone, R⁵ représente un hydrogène, un radical alkyle ou hydroxyalkyle ayant de 1 à 4 atomes de carbone et [Z] représente un radical polyhydroxyalkyle linéaire ou ramifié ayant de 3 à 12 atomes de carbone et de 3 à 10 groupes hydroxyle.

2. Utilisation selon la revendication 1,
caractérisée en ce que les mélanges détergents contiennent comme autre composant des alcanolamides d'acide gras de formule (VI) dans laquelle R⁶CO représente un radical acyle aliphatique en C₆ à C₂₂, Z¹ représente un radical hydroxyalkyle en C₂ à C₄ et Z² représente Z¹ ou un hydrogène.

3. Utilisation selon les revendications 1 et 2,
caractérisé en ce que les mélanges détergents contiennent comme autres composants des éthoxylates d'alcool gras de formule (VII),
R⁷O-(CH₂CH₂O)ₙH (VII)
dans laquelle R⁷ représente un radical alkyle et/ou alcényle linéaire ou ramifié comportant de 12 à 18 atomes de carbone et n représente des nombres de 20 à 50.

4. Utilisation selon les revendications 1 à 3,
caractérisée en ce que les mélanges détergents contiennent :
de 50 à 98 % en poids de sulfates d'alcool gras
de 1 à 15 % en poids d'éthersulfates d'alcool gras,
de 1 à 15 % en poids d'alkyl- et/ou alcényloligoglycosides et/ou
de 1 à 15 % en poids de N-alkylpolyhydroxyalkylamides d'acides gras. Sous réserve que les quantités s'additionnent à 100 % en poids.

5. Utilisation selon les revendications 1 à 4,
caractérisée en ce que
les mélanges détergents s'utilisent sous forme de poudres, de granulés, de produits d'extrusion ou d'aiguilles.
